# EUROPÄISCHE PATENTSCHRIFT

(11) **EP 2 535 978 B1**
(45) Veröffentlichungstag und Bekanntmachung des Hinweises auf die Patenterteilung: **07.09.2016**
(21) Anmeldenummer: 12004512.5
(22) Anmeldetag: 15.06.2012
(51) Int. Cl.: H01P 1/161

(54) **ORTHOMODENKOPPLER FÜR EIN ANTENNENSYSTEM**
ORTHOMODE COUPLER FOR AN ANTENNA SYSTEM
COUPLEUR D'ORTHOMODES POUR UN SYSTÈME D'ANTENNES

(30) Priorität: 16.06.2011 DE 102011106590
(43) Veröffentlichungstag der Anmeldung: 19.12.2012
(73) Patentinhaber: Airbus DS GmbH, 82024 Taufkirchen (DE)
(72) Erfinder: Wolf, Helmut, 83607 Holzkirchen (DE); Schneider, Michael, Dr., 85579 Neubiberg (DE)
(74) Vertreter: Frenkel, Matthias Alexander

(56) Entgegenhaltungen:
- DE-U1-202009 006 651
- GB-A- 2 188 493
- IHMELS R ET AL: "Field theory design of a corrugated septum OMT", MICROWAVE SYMPOSIUM DIGEST, 1993., IEEE MTT-S INTERNATIONAL ATLANTA, GA, USA 14-18 JUNE 1993, NEW YORK, NY, USA,IEEE, US, 14. Juni 1993 (1993-06-14), Seiten 909-912, XP010068369, DOI: 10.1109/MWSYM.1993.277034 ISBN: 978-0-7803-1209-8
- ULRICH TUCHOLKE ET AL: "Field Theory Design of Square Waveguide Iris Polarizers", IEEE TRANSACTIONS ON MICROWAVE THEORY AND TECHNIQUES, IEEE SERVICE CENTER, PISCATAWAY, NJ, US, Bd. MTT-34, Nr. 1, 1. Januar 1986 (1986-01-01), Seiten 156-160, XP001368327, ISSN: 0018-9480
- PABLO SARASA ET AL: "New compact OMT based on a septum solution", ANTENNAS AND PROPAGATION (EUCAP), PROCEEDINGS OF THE 5TH EUROPEAN CONFERENCE ON, IEEE, 11. April 2011 (2011-04-11), Seiten 1181-1185, XP031877428, ISBN: 978-1-4577-0250-1
- DANG N D ET AL: "Compact circularly polarised waveguide element", 19910101, 1. Januar 1991 (1991-01-01), Seiten 5/1-5/5, XP006522739,
- PIOVANO B ET AL: "CAD and Optimization of Compact Wide-band Septum Polarizers", EUROPEAN MICROWAVE CONFERENCE, 1999. 29TH, IEEE, PISCATAWAY, NJ, USA, 1. Oktober 1999 (1999-10-01), Seiten 235-238, XP031067317,

## Beschreibung

Die Erfindung betrifft einen Orthomodenkoppler für ein Antennensystem, insbesondere für eine Multifeed-Antenne. Der Orthomodenkoppler umfasst einen ersten Signalhohlleiter für ein erstes RF-Signal, welches sich in dem ersten Signalhohlleiter längs einer ersten Achse ausbreiten kann. Er umfasst einen zweiten Signalhohlleiter für ein zweites RF-Signal, welches sich in dem zweiten Signalhohlleiter längs einer zweiten Achse ausbreiten kann, wobei die zweite Achse parallel zu der ersten Achse angeordnet ist. In einen Septumpolarisator münden der erste und der zweite Signalhohlleiter. Längs einer dritten Achse eines gemeinsamen Signalhohlleiters des Orthomodenkopplers kann sich ein Sende- und Empfangssignal ausbreiten, wobei die dritte Achse parallel zu der ersten und der zweiten Achse verläuft, wobei der gemeinsame Signalhohlleiter mit dem Septumpolarisator gekoppelt ist.

Orthomodenkoppler trennen bzw. kombinieren zwei orthogonal, linear polarisierte Wellen. Der erste und der zweite Signalhohlleiter, welche auch als Speisehohlleiter bezeichnet werden, stehen dabei üblicherweise senkrecht aufeinander. Die orthogonale Anordnung der Speisehohlleiter, welche üblicherweise als Rechteckhohlleiter ausgebildet sind, ist durch die Zuordnung zu zueinander orthogonalen Polarisationen am gemeinsamen Tor (dem gemeinsamen Signalhohlleiter) begründet.

Wird der Orthomodenkoppler in einem Multifeed-Antennensystem eingesetzt, ist eine hohe Packungsdichte des Orthomodenkopplers erforderlich, wodurch eine parallele Anordnung seiner Speisehohlleiter von Vorteil oder sogar zwingend ist. Problematisch bei der parallelen Führung der Speisehohlleiter ist jedoch, die Polarisationsreinheit über eine möglichst große Bandbreite sicherzustellen.

Aus P. Sarasa, M. Diaz-Martin, J.-C. Angevain, C. Mangenot: "New Compact OMT Based on a Septum Solution for Telecom Applications", 32nd ESA Antenna Workshop, 2010, ist ein Orthomodenkoppler bekannt, welcher parallel angeordnete rechteckige Speisehohlleiter aufweist. Aufgrund der parallelen Anordnung der Speisehohlleiter lässt sich dieser Orthomodenkoppler problemlos in Multifeed-Antennensysteme integrieren. Nachteilig an dem in der Veröffentlichung beschriebenen Orthomodenkoppler ist seine geringe Bandbreite. Ferner ist seine Polarisation um 45° gegenüber den Feldstärkevektoren in den Signalhohlleitern gekippt. Diese Kippung um 45° erschwert den direkten Anschluss eines Verteilnetzwerks und macht gegebenenfalls den Einsatz sog. Twists erforderlich.

Aus R. Ihmels, U. Papziner, F. Arndt: "Field theory design of a corrugated septum OMT", Microwave Symposium Digest, 1993, IEEE MTT-S International, S. 909 bis 912, Vol. 2, 1993 ist ein Orthomodenkoppler bekannt, der einen ersten Signalhohlleiter für ein erstes RF-Signal und einen zweiten Signalhohlleiter für ein zweites RF-Signal umfasst, deren Achsen parallel zueinander angeordnet ist. Der erste und der zweite Signalhohlleiter münden in einen Septum-Polarisator. Der Orthomodenkoppler umfasst ferner einen gemeinsamen Signalhohlleiter, dessen Achse parallel zu den Achsen des ersten und zweiten Signalhohlleiters verläuft, wobei der gemeinsame Signalhohlleiter mit dem Septum-Polarisator gekoppelt ist und einen weiteren Polarisator in Form einer Korrugationsstruktur umfasst.

Die DE 20 2009 006 651 U1 offenbart ferner eine Mikrowellen-Drehkupplung für einen Rechteckhohlleiter, um die in Hohlleitern geführten Mikrowellen zwischen relativ zueinander drehbaren Hochfrequenz-Geräten weiterzuleiten. Die Drehkupplung weist an ihren beiden Ports jeweils einen Septum-Orthomodenkoppler auf.

Es ist daher Aufgabe der vorliegenden Erfindung, einen Orthomodenkoppler anzugeben, bei dem eine hohe Bandbreite und eine hohe Polarisationsreinheit im Vergleich zu den aus dem Stand der Technik bekannten Varianten erzielbar ist. Die Erfindung schafft einen Orthomodenkoppler für ein Antennensystem, insbesondere für eine Multifeed-Antenne. Der Orthomodenkoppler umfasst: einen ersten Signalhohlleiter für ein erstes RF-Signal, welches sich in dem ersten Signalhohlleiter längs einer ersten Achse ausbreiten kann; einen zweiten Signalhohlleiter für ein zweites RF-Signal, welches sich in dem zweiten Signalhohlleiter längs einer zweiten Achse ausbreiten kann, wobei die zweite Achse parallel zu der ersten Achse angeordnet ist; einen Septumpolarisator, in den der erste und der zweite Signalhohlleiter münden; und einen gemeinsamen Signalhohlleiter mit einer dritten Achse längs der sich ein Sende- und Empfangssignal ausbreiten kann, wobei die dritte Achse parallel zu der ersten und der zweiten Achse verläuft, und wobei der gemeinsame Signalhohlleiter mit dem Septumpolarisator gekoppelt ist. Der gemeinsame Signalhohlleiter umfasst einen weiteren Polarisator. Erfindungsgemäß sind der Septumpolarisator und der weitere, als Rillenpolarisator, als Stegpolarisator oder als Pfostenpolarisator ausgebildete, Polarisator über ein Koppelelement miteinander verbunden. Das Koppelelement weist einen runden Querschnitt auf, so dass der Septumpolarisator und der weitere Polarisator um seine Mittelachse gegeneinander verdrehbar sind.

Der erfindungsgemäße Orthomodenkoppler kombiniert somit einen Septumpolarisator mit einem weiteren Polarisator. Der Querschnitt des weiteren Polarisators kann wahlweise rund oder rechteckig ausgebildet sein. Im Sendefall wird durch den Septumpolarisator zunächst eine zirkular polarisierte Welle erzeugt. Diese wird durch den Polarisator in eine linear polarisierte Welle überführt. Im Empfangsfall erzeugt der Polarisator aus einer linear polarisierten Welle eine zirkular polarisierte Welle. Der Septumpolarisator erzeugt aus der zirkular polarisierten Welle eine linear polarisierte Welle. Hierdurch ist es möglich, die Richtung des Polarisationsvektors beliebig einzustellen. Darüber hinaus wird durch die Kombination eine hohe Kreuzpolarisationsunterdrückung über eine hohe Bandbreite erzielt. Ebenso stellt der erfindungsgemäße Orthomodenkoppler eine hohe Polarisationsreinheit zur Verfügung. Durch eine Drehung des weiteren Polarisators um seine Mittelachse kann die Richtung des Polarisationsvektors auf einfache Weise beliebig eingestellt werden.

Insbesondere ist vorgesehen, dass das erste RF-Signal in dem ersten Signalhohlleiter und das zweite RF-Signal in dem zweiten Signalhohlleiter orthogonal zueinander polarisiert sind. Mit anderen Worten bedeutet dies, dass den Eingängen des Septumpolarisators zueinander orthogonale Polarisationen zugeordnet sind.

Der erfindungsgemäße Orthomodenkoppler ist durch die Kombination des Septumpolarisators mit einem weiteren Polarisator derart ausgebildet, dass der Frequenzgang des Septumpolarisators durch den Frequenzgang des weiteren Polarisators teilweise kompensiert ist. Durch die gegenseitige Kompensation des Frequenzgangs von Septumpolarisator und dem weiteren Polarisator werden die Bandbreite und die Polarisationsreinheit gegenüber den aus dem Stand der Technik bekannten Lösungen erheblich verbessert.

Die Erfindung und deren Vorteile werden nachfolgend anhand eines Ausführungsbeispiels in der Zeichnung weiter erläutert. Es zeigen:
- Fig. 1: eine schematische, perspektivische Darstellung eines erfindungsgemäßen Orthomodenkopplers,
- Fig. 2: eine geschnittene, perspektivische Darstellung des erfindungsgemäßen Orthomodenkopplers aus Fig. 1, und

Fig. 1 zeigt eine schematische, perspektivische Darstellung eines erfindungsgemäßen Orthomodenkopplers 100 für ein Antennensystem. Insbesondere kann aufgrund der kompakten Bauweise des erfindungsgemäßen Orthomodenkopplers 100 der Orthomodenkoppler in einem Multifeed-Antennensystem eingesetzt werden.

In bekannter Weise weist der Orthomodenkoppler zwei Signalhohlleiter 1, 2 mit zueinander parallel ausgerichteten Achsen und mit jeweils rechteckigem Querschnitt auf, längs denen sich jeweilige, orthogonal zueinander polarisierte RF-Signale ausbreiten können. Die Signalhohlleiter 1, 2 münden in einen Septumpolarisator 30 mit ebenfalls rechteckigem Querschnitt. Aus der geschnittenen Darstellung in Fig. 2 geht hervor, dass ein Septum 31 des Septumpolarisators 30 gestuft ausgebildet ist. Das Septum 31 trennt das Gehäuse des Septumpolarisators 30 in zwei gleich große Kammern. Der Septumpolarisator 30 ist über ein Koppelelement 20, das eine im Wesentlichen rechteckige Querschnittsform aufweist, in erfindungsgemäßer Weise mit einem weiteren Polarisator 10 mit rundem Querschnitt, welcher in einen gemeinsamen Signalhohlleiter mündet oder diesen ausbildet, gekoppelt. Der weitere Polarisator 10 ist im Querschnitt rund und in diesem Ausführungsbeispiel als Rillenpolarisator ausgebildet. Ebenso könnte der weitere Polarisator 10 als Stegpolarisator oder Pfostenpolarisator oder sonstiger Polarisator ausgeführt sein, der die unten stehenden Eigenschaften aufweist.

In einer ebenfalls figürlich nicht dargestellten Ausführungsvariante könnte der Querschnitt des Koppelelements 20 auch rund sein. Hierdurch können der Septumpolarisator und der weitere Polarisator auf einfache Weise gegeneinander verdreht werden, wobei eine Verdrehung um die Mittelachse des weiteren Polarisators 10 erfolgt. Hierdurch kann ein Polarisationsvektor beliebig eingestellt werden.

Der erfindungsgemäße Orthomodenkoppler 100 basiert somit auf der Kombination eines Septumpolarisators 30 und eines weiteren Polarisators 10. Durch diese Kombination wird im Sendefall durch den Septumpolarisator 30 zunächst eine zirkular polarisierte Welle erzeugt. Diese wird durch den Polarisator 10 in eine linear polarisierte Welle überführt. Im Empfangsfall erzeugt der Polarisator 10 aus einer linear polarisierten Welle eine zirkular polarisierte Welle, wobei der Septumpolarisator 30 aus der zirkular polarisierten Welle wiederum eine linear polarisierte Welle erzeugt.

Ein Vorteil dieser Vorgehensweise besteht darin, dass zum einen die Richtung des Polarisationsvektors beliebig eingestellt werden kann. Darüber hinaus wird durch die gegenseitige Kompensation des Frequenzgangs des Septumpolarisators 30 und des weiteren Polarisators 10 die Bandbreite und die Polarisationsreinheit erheblich gegenüber aus dem Stand der Technik bekannten Orthomodenkopplern erhöht.

Ein weiterer Effekt des erfindungsgemäßen Orthomodenkopplers besteht darin, dass der Frequenzgang des Septumpolarisators durch den Frequenzgang des weiteren Polarisators teilweise kompensiert wird. Hierdurch wird eine hohe Kreuzpolarisationsunterdrückung über einer deutlich höheren Bandbreite erreicht, als dies bei Orthomodenkopplern mit parallelen Signalhohlleitern anderer Bauart der Fall ist.

Die gegenüber bekannten Lösungen verbesserten Eigenschaften des Orthomodenkopplers bei gleichzeitig geringem Bauraum resultieren daraus, dass der Frequenzgang des Septumpolarisators durch den Frequenzgang des weiteren Polarisators teilweise kompensiert wird. Hierdurch wird eine hohe Kreuzpolarisationsunterdrückung über einer höheren Bandbreite im Vergleich zu dem Orthomodenkoppler nach Sarasa et al. erzielt.

## Patentansprüche

1. Orthomodenkoppler für ein Antennensystem, insbesondere eine Multifeed-Antenne, umfassend
- einen ersten Signalhohlleiter (1) für ein erstes RF-Signal, welches sich in dem ersten Signalhohlleiter längs einer ersten Achse ausbreiten kann;
- einen zweiten Signalhohlleiter (2) für ein zweites RF-Signal, welches sich in dem zweiten Signalhohlleiter längs einer zweiten Achse ausbreiten kann, wobei die zweite Achse parallel zu der ersten Achse angeordnet ist;
- einen Septumpolarisator (30), in den der erste und der zweite Signalhohlleiter (1, 2) münden;
- einen gemeinsamen Signalhohleiter (3) mit einer dritten Achse längs der sich ein Sende- und Empfangssignal ausbreiten kann, wobei die dritte Achse parallel zu der ersten und der zweiten Achse verläuft, wobei der gemeinsame Signalhohlleiter (3) mit dem Septumpolarisator (30) gekoppelt ist, und wobei der gemeinsame Signalhohlleiter (3) einen weiteren Polarisator (10) umfasst
**dadurch gekennzeichnet, dass**
der Septumpolarisator (30) und der weitere, als Rillenpolarisator, als Stegpolarisator oder als Pfostenpolarisator ausgeführte, Polarisator (10) über ein Koppelelement (20) miteinander verbunden sind, welches einen runden Querschnitt aufweist, so dass der Septumpolarisator (30) und der weitere Polarisator (10) um seine Mittelachse gegeneinander verdrehbar sind.

2. Orthomodenkoppler nach Anspruch 1, **dadurch gekennzeichnet, dass** das erste RF-Signal in dem ersten Signalhohlleiter (1) und das zweite RF-Signal in dem zweiten Signalhohlleiter (2) orthogonal zueinander polarisiert sind.

3. Orthomodenkoppler nach einem der vorhergehenden Ansprüche, **dadurch gekennzeichnet, dass** der Querschnitt des weiteren Polarisators (10) rund oder rechteckig ist.

4. Orthomodenkoppler nach einem der vorhergehenden Ansprüche, **dadurch gekennzeichnet, dass** dieser derart ausgebildet ist, dass der Frequenzgang des Septumpolarisators (30) durch den Frequenzgang des weiteren Polarisators (10) teilweise kompensiert ist.

## Claims

1. An orthomode coupler for an antenna system, particularly for a multi-feed antenna, comprising
- a first signal waveguide (1) for a first RF signal that can propagate in the first signal waveguide, along a first axis;
- a second signal waveguide (2) for a second RF signal that can propagate in the second signal waveguide, along a second axis, where the second axis is disposed parallel to the first axis;
- a septum polarizer (30) in which the first and the second waveguides (1, 2) end;
- a common signal waveguide (3) having a third axis, along which a transmission and reception signal can propagate, where the third axis runs parallel to the first and the second axes, where the common signal waveguide (3) is coupled with the septum polarizer (30), and where the common waveguide (3) comprises a further polarizer (10),
**characterized in that** the septum polarizer (30) and the further polarizer (10) structured as a groove polarizer, a crosspiece polarizer, or a post polarizer are connected with one another by way of a coupling element (20) that has a round cross-section so that the septum polarizer (30) and the further polarizer (10) are rotatable relative to one another about its central axis.

2. The orthomode coupler according to claim 1, **characterized in that** the first RF signal in the first signal waveguide (1) and the second RF signal in the second waveguide (2) are polarized orthogonally to one another.

3. The orthomode coupler according to any one of the preceding claims, **characterized in that** the cross-section of the further polarizer (10) is round or rectangular.

4. The orthomode coupler according to any one of the preceding claims, **characterized in that** the orthomode coupler is configured in such a manner that the frequency response of the septum polarizer (30) is partially compensated by the frequency response of the further polarizer (10).

## Revendications

1. Coupleur orthomode pour un système d'antennes, en particulier une antenne multi-réception, comprenant
- un premier guide d'onde de signal (1) pour un premier signal RF, lequel peut se propager le long d'un premier axe dans le premier guide d'onde de signal ;
- un deuxième guide d'onde de signal (2) pour un deuxième signal RF, lequel peut se propager le long d'un deuxième axe dans le deuxième guide d'onde de signal, le deuxième axe étant disposé parallèlement au premier axe ;
- un polariseur à septum (30), dans lequel débouchent le premier et le deuxième guide d'onde de signal (1, 2) ;
- un guide d'onde de signal commun (3) avec un troisième axe le long duquel un signal d'émission et de réception peut se propager, le troisième axe s'étendant parallèlement au premier et au deuxième axe, le guide d'onde de signal commun (3) étant couplé au polariseur à septum (30) et le guide d'onde de signal commun (3) comprenant un autre polariseur (10),
**caractérisé en ce que**
le polariseur à septum (30) et l'autre polariseur (10) réalisé sous la forme d'un polariseur à rainures, d'un polariseur à nervures ou d'un polariseur à montants, sont reliés l'un à l'autre moyennant un élément de couplage (20) qui présente une section transversale circulaire, de telle sorte que le polariseur à septum (30) et l'autre polariseur (10) sont susceptibles de tourner l'un par rapport à l'autre autour de son axe médian.

2. Coupleur orthomode selon la revendication 1, **caractérisé en ce que** le premier signal RF dans le premier guide d'onde de signal (1) et le deuxième signal RF dans le deuxième guide d'onde de signal (2) sont polarisés orthogonalement l'un par rapport à l'autre.

3. Coupleur orthomode selon l'une des revendications précédentes, **caractérisé en ce que** la section transversale de l'autre polariseur (10) est circulaire ou rectangulaire.

4. Coupleur orthomode selon l'une des revendications précédentes, **caractérisé en ce qu'**il est réalisé de telle façon que la réponse en fréquence du polariseur à septum (30) soit compensée en partie par la réponse en fréquence de l'autre polariseur (10).
